# EUROPÄISCHE PATENTSCHRIFT

(11) **EP 4 588 886 B1**
(45) Veröffentlichungstag und Bekanntmachung des Hinweises auf die Patenterteilung: **21.01.2026**
(21) Anmeldenummer: 24153090.6
(22) Anmeldetag: 22.01.2024
(51) Int. Cl.: B67D 9/02, B63B 27/00, B66C 23/64, B66C 23/70, B25J 18/00

(54) **VERLADEARM-VORRICHTUNG**
LOADING ARM DEVICE
DISPOSITIF DE BRAS DE CHARGEMENT

(43) Veröffentlichungstag der Anmeldung: 23.07.2025
(73) Patentinhaber: SVT GmbH, 58332 Schwelm (DE)
(72) Erfinder: KISTENEV, Dmitry, 58332 Schwelm (DE); STOETZEL, Volker, 44369 Dortmund (DE)
(74) Vertreter: dompatent

(56) Entgegenhaltungen:
- EP-A1- 2 243 994
- GB-A- 692 892
- US-A1- 2013 168 522
- US-A1- 2020 071 155

## Beschreibung

Die Erfindung betrifft eine Verladearm-Vorrichtung zum Transportieren/Fördern von Fluiden.

Verladearm-Vorrichtungen dienen zum Verfüllen von auf Schiffen vorgesehenen Transporttanks. Übliche Verladearm-Vorrichtungen weisen ein Basiselement auf, das am Boden verankert ist. Mit dem Basiselement ist ein Hauptarm oder Innenarm, üblicherweise drehbar verbunden. Mit dem Hauptarm ist sodann ein Außenarm, insbesondere schwenkbar verbunden, wobei der Außenarm mehrteilig ausgebildet sein kann. Die einzelnen Elemente des Außenarms sind hierbei wiederum vorzugsweise gelenkig miteinander verbunden. Vom Hauptarm und vom Außenarm wird eine Leitung oder ein Förderschlauch getragen. Durch diesen Förderschlauch können Fluide zu dem auf dem Schiff vorgesehenen Transporttank transportiert oder aus dem Transporttank abgepumpt werden. Derartige Verladearm-Vorrichtungen sind beispielsweise in EP2757067 beschrieben.

Bekannte Verladearm-Vorrichtungen sind als massive Stahlkonstruktionen ausgebildet und weisen daher ein hohes Gewicht auf. Insofern ist es erforderlich entsprechende Fundamente vorzusehen, die ein derart hohes Gewicht tragen können. Dies ist aufwendig und kostenintensiv. Ferner weisen bekannte Verladearm-Vorrichtungen den Nachteil auf, dass aus der Windlast relativ große Momente in das Basiselement bzw. Fundament eingebracht werden.

Eine Förderarm-Vorrichtung mit den Merkmalen des Oberbegriffs des Anspruchs 1 ist in US2020/0071155 beschrieben.

Aufgabe der Erfindung ist es eine Verladearm-Vorrichtung zu schaffen, die ein geringeres Eigengewicht aufweisen und/oder weniger Momente durch Windlasteingebracht werden.

Die Lösung der Aufgabe erfolgt erfindungsgemäß durch eine Verladearm-Vorrichtung mit den Merkmalen des Anspruchs 1.

Die Verladearm-Vorrichtung weist ein Basiselement auf, das am Boden verankert ist. Mit dem Basiselement ist ein Hauptarm drehbar und/oder schwenkbar verbunden. Das Basiselement kann mit einem Fundament verbunden sein, wobei es sodann bevorzugt ist, dass das Basiselement gegenüber dem Fundament drehbar ist und der Hauptarm gegenüber dem Basiselement schwenkbar ist. Mit dem Hauptarm ist ein Außenarm verbunden. Die Verbindung erfolgt vorzugsweise derart, dass der Außenarm schwenkbar mit dem Hauptarm verbunden ist. Üblicherweise ist insbesondere mit einem freien Ende des Außenarms ein Gegengewicht verbunden. Von dem Hauptarm und dem Außenarm wird ein Förderschlauch getragen. Dieser Förderschlauch kann zum Transportieren/ Fördern von Fluiden beispielsweise Ammoniak oder dergleichen genutzt werden.

Erfindungsgemäß ist der Hauptarm und/oder der Außenarm als Fachwerkstruktur ausgebildet oder weist zumindest eine Fachwerkstruktur auf. Die Fachwerkstruktur weist erfindungsgemäß starre Tragelemente auf, wobei die Tragelemente zumindest teilweise über Seilelemente verspannt sind. Aufgrund des erfindungsgemäßen Vorsehens von Seilelementen zum Verspannen der Tragelemente kann die Anzahl der Tragelemente der Fachwerkstruktur deutlich verringert werden. Dies hat den wesentlichen Vorteil, dass hierdurch das Gewicht der Fachwerkstruktur und somit der Förderarm-Vorrichtung deutlich verringert werden kann. Aufgrund des geringen Gewichts ist es möglich, die erfindungsgemäße Verladearm-Vorrichtung auf einem kostengünstigeren Fundament aufzustellen. Ferner weist das Verwenden von Seilelementen den Vorteil auf, dass diese deutlich geringere Außenabmessungen aufweisen, sodass die Windangriffsfläche reduziert werden kann. Die Tragelemente können auch über Seilelemente und zusätzlich Zugelemente verspannt sein.

Nachfolgend wir die Erfindung am Beispiel der Verwendung von Seilelementen beschrieben, wobei diese stets vollständig oder teilweise durch Zugelemente wie Zugstangen ersetzt werden können.

Vorzugsweise sind einzelne Tragelemente der Fachwerkstruktur starr miteinander verbunden. Da die Tragelemente in bevorzugter Ausführungsform aus Metall, insbesondere Stahl hergestellt sind, ist es ferner bevorzugt, dass die einzelnen Tragelemente durch Verschweißen miteinander verbunden sind. Derartig starr miteinander verbundene Tragelemente bilden eine Grundstruktur der Fachwerkstruktur aus. Diese weist noch nicht die erforderlichen Anforderungen, insbesondere zur Aufnahme der auftretenden Kräfte und Momente auf. Erst durch das Vorsehen zusätzlicher Seilelemente, die die Tragelemente verspannen, wird die erfindungsgemäße Fachwerkstruktur ausgebildet, die die erforderlichen Kräfte und Momente aufnehmen und übertragen kann.

Die Seilelemente sind vorzugsweise als Metallseile, insbesondere als Stahlseile ausgebildet. Hierbei ist es besonders bevorzugt, dass insbesondere jedes Seilelement ein Spannelement aufweist, um in jedem Seilelement die entsprechenden Spannkräfte, d.h. Zugspannungen in das Seilelement einbringen zu können. Bevorzugt ist es hierbei, dass die Spannelemente als Spannschrauben ausgebildet sind.

Die insbesondere starr miteinander verbundenen Tragelemente bilden Verbindungspunkte aus, an denen die einzelnen Tragelemente miteinander verbunden, insbesondere miteinander verschweißt sind. Bevorzugt ist es, dass die Seilelemente derart angeordnet sind, dass diese zumindest teilweise mit den Verbindungspunkten verbunden sind. Hierdurch ist eine vorteilhafte Krafteinleitung und Kraftübertragung erzielt.

Der Außenarm kann mehrere Armelemente aufweisen, die jeweils vorzugsweise wiederum schwenkbar miteinander verbunden sind. Auch ist gegebenenfalls zusätzlich eine drehbare Verbindung der einzelnen Armteile möglich. Besonders bevorzugt ist es jedoch, dass die einzelnen Armteile des Außenarms ausschließlich schwenkbar miteinander verbunden sind. Die einzelnen Armteile können hierbei zumindest teilweise als Fachwerkstruktur ausgebildet sein, die erfindungsgemäß ausgebildet ist.

Nachfolgend wird die Erfindung anhand einer bevorzugten Ausführungsform unter Bezugnahme auf die anliegenden Zeichnungen näher erläutert:
- Figur 1: zeigt eine schematische Seitenansicht einer Verladearm-Vorrichtung und
- Figur 2: eine vereinfachte Darstellung einer erfindungsgemäß ausgestalteten Fachwerkstruktur einer Verladearm-Vorrichtung.

Eine Verladearm-Vorrichtung, wie beispielsweise in Figur 1 dargestellt, weist ein Basiselement 10 auf. Dieses ist im Boden verankert. Mit dem Basiselement 10 ist ein Hauptarm 12 verbunden. Dieser ist im dargestellten Ausführungsbeispiel als vertikaler Hauptarm ausgebildet. Der Hauptarm ist im dargestellten Ausführungsbeispiel drehbar mit dem Basiselement 10 verbunden, wobei die Drehung um eine in Längsrichtung des Hauptarms verlaufende vertikale Achse 19 erfolgt. Mit dem Hauptarm 12 ist ein Außenarm 14, 16 verbunden. Der Außenarm 14, 16 weist im dargestellten Ausführungsbeispiel zwei Armteile 14 und 16 auf. Der Armteil 14 des Außenarms ist über ein Gelenk 18 schwenkbar mit dem Hauptarm 12 verbunden. Die Schwenkachse verläuft hierbei horizontal bzw. senkrecht zur Zeichenebene der Figur 1.

Der Armteil 16 des Außenarms ist über ein weiteres Gelenk 20 schwenkbar mit dem Armteil 14 verbunden, wobei die Schwenkachse wiederum horizontal bzw. senkrecht zur Zeichenebene verläuft. An dem freien Ende des Armteils 14 des Außenarms ist ein Gegengewicht 22 angeordnet.

Ein Förderschlauch 24 ist von dem Hauptarm 12 sowie von dem Außenarm 14, 16 getragen. Im dargestellten Ausführungsbeispiel weist der Förderschlauch 24 mehrere flexible Schlauchelemente 26 auf. Ferner weist der Förderschlauch 24 mehrere als Rohre ausgebildete starre Schlauchelemente 28 auf. Die einzelnen Schlauchelemente 26, 28 sind über Flansche 30 miteinander verbunden.

Mit einer derartigen Verladearm-Vorrichtung ist es möglich über den Förderschlauch Flüssigkeiten oder Gase, wie beispielsweise Ammoniak zu verladen, d.h. einen auf einem Schiff vorgesehen Transporttank zu entnehmen oder diesen zu befüllen.

Zwischen dem Basiselement 10 und dem Hauptarm 12 ist beispielsweise ein Drehgelenk 32 angeordnet. Das Drehgelenk ist derart ausgebildet, dass es um die vertikale Achse 34 drehbar ist und somit ein Drehen des Hauptarms 12 ermöglicht.

Figur 2 ist eine schematische Darstellung einer Fachwerkstruktur. Diese kann beispielsweise ein Teil des Hauptarms 12 oder des Außenarms 14 sein. Vorzugsweise ist der gesamte Hauptarm 12 und auch der gesamte Außenarm 14 als eine derartige Fachwerkstruktur ausgebildet.

Die Fachwerkstruktur weist massiv, insbesondere aus Stahl hergestellte Tragelemente 36, 38, 40 auf. Im dargestellten Ausführungsbeispiel sind vier parallel zueinander verlaufende Tragelemente 36 vorgesehen, die sich beispielsweise in Längsrichtung des Hauptarms 12 erstrecken. Die in Längsrichtung verlaufenden Tragelemente 36 sind mit quer bzw. senkrecht zu diesen verlaufenden Tragelementen 38 verbunden. Die Tragelemente 40 verlaufen sodann schräg bzw. in einem Winkel zu den Tragelementen 38, 40.

Um eine Fachwerkstruktur auszugestalten, mit der die entsprechenden Kräfte und Momente, die bei einer Verladearm-Vorrichtung auftreten, aufgenommen und übertragen werden können, sind zusätzlich Seilelemente 42 vorgesehen, wobei im dargestellten Ausführungsbeispiel beispielhaft vier derartige Seilelemente 42 dargestellt sind. Jedes der Seilelemente 42 weist ein insbesondere als Spannschraube ausgebildetes Spannelement 44 auf.

Die Seilelemente 42 verbinden im dargestellten Ausführungsbeispiel jeweils Verbindungspunkte 50 miteinander. Die Verbindungspunkte 50 sind Punkte, in denen einzelne Tragelemente 36, 38, 40 miteinander verbunden, insbesondere miteinander verschweißt sind. Selbstverständlich ist die Anordnung der einzelnen Seilelemente 42 auch in anderen Lagen möglich. Auch können beispielsweise einzelne Tragelemente, wie insbesondere die schrägen Tragelemente 40 zumindest teilweise durch weitere Seilelemente ersetzt werden.

## Patentansprüche

1. Verladearm-Vorrichtung zum Transportieren/ Fördern von Fluiden, mit
einem Basiselement (10),
einem drehbar und/oder schwenkbar mit dem Basiselement (10) verbundenen Hauptarm (12),
einem mit dem Hauptarm (12) schwenkbar verbundenen Außenarm (14, 16), und
einem vom Hauptarm (12) und vom Außenarm (14, 16) getragenen Förderschlauch (24),
wobei der Hauptarm (12) und/oder der Außenarm (14, 16) eine Fachwerkstruktur mit starren Tragelementen (36, 38, 40) aufweist,
**dadurch gekennzeichnet, dass**
die Tragelemente (36, 38, 40) über Seilelemente (42) verspannt sind.

2. Verladearm-Vorrichtung nach Anspruch 1, **dadurch gekennzeichnet, dass** die Tragelemente (36, 38, 40) über Seilelemente (42) und Zugelemente verspannt sind.

3. Verladearm-Vorrichtung nach Anspruch 1 oder 2, **dadurch gekennzeichnet, dass** einzelne Tragelemente (36, 38, 40) starr miteinander verbunden sind.

4. Verladearm-Vorrichtung nach einem der Ansprüche 1 bis 3, **dadurch gekennzeichnet, dass** die Tragelemente (36, 38, 40) zumindest teilweise aus Metall, insbesondere Stahl hergestellt sind.

5. Verladearm-Vorrichtung nach Anspruch 4, **dadurch gekennzeichnet, dass** die einzelnen Tragelemente (36, 38, 40) miteinander verschweißt sind.

6. Verladearm-Vorrichtung nach einem der Ansprüche 1 bis 5, **dadurch gekennzeichnet, dass** die Seilelemente (42) und/oder Zugelemente zum Verspannen Spannelemente (44) aufweisen.

7. Verladearm-Vorrichtung nach Anspruch 6, **dadurch gekennzeichnet, dass** die Spannelemente (44) als Spannschrauben ausgebildet sind.

8. Verladearm-Vorrichtung nach einem der Ansprüche 2 bis 7, **dadurch gekennzeichnet, dass** die Tragelemente (36, 38, 40) an Verbindungspunkten (50) miteinander verbunden, insbesondere miteinander verschweißt sind und mit zumindest einem Teil der Verbindungspunkte Seilelemente (42) und/oder Zugelemente verbunden sind.

## Claims

1. A loading arm device for transporting / conveying fluids, comprising
a base element (10),
a main arm (12) rotatably and/or pivotably connected to the base element (10),
an outer arm (14, 16) pivotably connected to the main arm (12), and
a conveying hose (24) supported by the main arm (12) and the outer arm (14, 16),
wherein the main arm (12) und/or the outer arm (14, 16) has a framework structure with rigidi supporting elements (36, 38, 40),
**characterized in that**
the supporting elements (36, 38, 40) are braced using cable elements (42).

2. The loading arm device according to claim 1, **characterized in that** the supporting elements (36, 38, 40) are braced using cable elements (42) and tension elements.

3. The loading arm device according to claim 1 or 2, **characterized in that** individual supporting elements (36, 38, 40) are rigidly connected to each other.

4. The loading arm device according to any one of claims 1 to 3, **characterized in that** the supporting elements (36, 38, 40) are at least partially made of metal, in particular steel.

5. The loading arm device according to claim 4, **characterized in that** the individual supporting elements (36, 38, 40) are welded together.

6. The loading arm device according to any one of claims 1 to 5, **characterized in that** the cable elements (42) and/or tension elements have clamping elements (44) for bracing.

7. The loading arm device according to claim 6, **characterized in that** the clamping elements (44) are formed as clamping screws.

8. The loading arm device according to any one of claims 2 to 7, **characterized in that** the supporting elements (36, 38, 40) are connected to each other at junctures (50), in particular welded together, and that cable elements (42) and/or tension elements are connected to at least some of the junctures.

## Revendications

1. Dispositif formant bras de chargement pour le transport ou l'acheminement de fluides, comportant
un élément de base (10),
un bras principal (12) relié de manière rotative et/ou pivotante à l'élément de base (10),
un bras extérieur (14, 16) relié de manière pivotante au bras principal (12), et
un tuyau d'acheminement (24) porté par le bras principal (12) et par le bras extérieur (14, 16),
dans lequel le bras principal (12) et/ou le bras extérieur (14, 16) présentent une structure en treillis comportant des éléments de support (36, 38, 40) rigides, **caractérisé en ce que**
les éléments de support (36, 38, 40) sont tendus par l'intermédiaire d'éléments formant câbles (42).

2. Dispositif formant bras de chargement selon la revendication 1, **caractérisé en ce que** les éléments de support (36, 38, 40) sont tendus par l'intermédiaire d'éléments formant câbles (42) et d'éléments de traction.

3. Dispositif formant bras de chargement selon la revendication 1 ou 2, **caractérisé en ce que** des éléments de support (36, 38, 40) individuels sont reliés entre eux de manière rigide.

4. Dispositif formant bras de chargement selon l'une des revendications 1 à 3, **caractérisé en ce que** les éléments de support (36, 38, 40) sont fabriqués au moins partiellement en métal, en particulier en acier.

5. Dispositif formant bras de chargement selon la revendication 4, **caractérisé en ce que** les éléments de support (36, 38, 40) individuels sont soudés entre eux.

6. Dispositif formant bras de chargement selon l'une des revendications 1 à 5, **caractérisé en ce que** les éléments formant câbles (42) et/ou éléments de traction présentent des éléments tendeurs (44) permettant de les tendre.

7. Dispositif formant bras de chargement selon la revendication 6, **caractérisé en ce que** les éléments tendeurs (44) sont réalisés sous forme de vis de tension.

8. Dispositif formant bras de chargement selon l'une des revendications 2 à 7, **caractérisé en ce que** les éléments de support (36, 38, 40) sont reliés entre eux, en particulier soudés entre eux, au niveau de points de liaison (50) et des éléments formant câbles (42) et/ou éléments de traction sont reliés à au moins une partie des points de liaison.
